# EUROPÄISCHE PATENTSCHRIFT

(11) **EP 0 159 527 B1**
(45) Veröffentlichungstag und Bekanntmachung des Hinweises auf die Patenterteilung: **27.01.1988**
(21) Anmeldenummer: 85103071.8
(22) Anmeldetag: 16.03.1985
(51) Int. Cl.: F21V 25/00, H05F 3/02

(54) **Leuchte**
Light fixture
Appareil d'éclairage

(30) Priorität: 03.04.1984 DE 3412395
(43) Veröffentlichungstag der Anmeldung: 30.10.1985
(73) Patentinhaber: CEAG Licht- und Stromversorgungstechnik GmbH, D-4630 Bochum 7 (DE)
(72) Erfinder: Neumann, Reinhard, D-4044 Kaast (DE); Ploeger, Cornelius, D-5758 Fröndenberg-Fromern (DE)
(74) Vertreter: Kempe, Wolfgang

(56) Entgegenhaltungen:
- EP-A- 0 097 101
- COMPACT Lighting Catalogue, pages 138-141 (Philips)

## Beschreibung

Die Erfindung betrifft eine Leuchte gemäss dem Oberbegriff des Anspruches 1.

Eine Leuchte dieser Art ist beispielsweise aus der DE-A 3011 092 bekanntgeworden. Diese Leuchte allerdings ist eine Handleuchte und die DE-A 3011 092 befasst sich im wesentlichen mit dem Problem, wie das Netzkabel ins Innere des Gehäuses eingesetzt werden kann.

Leuchten, die als ex-geschützte Leuchten für die Zonen 1 und 2 oder als Industrieleuchten eingesetzt werden sollen, müssen bestimmten Vorschriften genügen. Derartige Vorschriften sind beispielsweise die VDE-0165 aus 9/83, die Vorschriften British-Standard, die sogenannten UL-Vorschrift in USA bzw. die Europanorm EN 50018 «d» bzw. 50019 «e».

Derartige Leuchten werden aus einem Gehäuseunterteil - kurz Gehäuse genannt - und einer lichtdurchlässigen Schutzhaube zusammengesetzt. Zur Zeit sind in explosionsgefährdeten Bereichen der Zone 2 vorwiegend metallische Gehäuse mit Schutzhauben aus Glas im Einsatz. Diese Leuchten sind stark korrosionsanfällig und besitzen ein hohes Gewicht. Die lichtdurchlässigen Schutzhauben sind mit einem geeignet ausgebildeten Schutzkorb geschützt.

Aufgabe der Erfindung ist es, eine Leuchte der eingangs genannten Art zu schaffen, bei der das Gewicht erheblich reduziert ist und bei der die Korrosionsanfälligkeit verringert ist.

Diese Aufgabe wird erfindungsgemäss durch die in dem kennzeichnenden Teil des Anspruches 1 angegebenen Merkmale gelöst.

Das Gehäuse ist aufgrund seiner Oberflächenausbildung zum einen für höhere Wärmeabstrahlung geeignet, so dass schon hierin wesentliche Vorteile zu sehen sind. Bei Verwendung von Metall als Material für Gehäuse sind zündfähige Entladungen aufgrund elektrostatischer Aufladung nicht möglich. Bei Kunststoffen, deren Oberflächenwiderstand höher als 10⁹ Ohm liegt, können durch Reibung Aufladungen bewirkt werden, die mit einer Energie entladbar sind, die ausreicht, explosible Gas-, Staub- Luftgemische zu zünden. Mit den Rippen werden Oberflächenbereiche gebildet, die solche Abmessungen aufweisen, dass durch elektrostatische Aufladungen erzeugte bzw. bewirkte Entladungen mit Sicherheit keine zum Zünden der explosiblen Umgebungsatmosphäre ausreichende Energie besitzen. Im allgemeinen ist es zweckmässig, die statisch aufladbaren Oberflächen kleiner als 100 cm² auszubilden.

Zur Erhöhung der Festigkeit des Gehäuses kann der Kunststoff eine Faserverstärkung bzw. Faserarmierung enthalten.

An der Endseite, d.h. der Abschlussseite des Gehäuses, sind Mittel zur verstellbaren Halterung des Gehäuses an einer Wand oder an einer Decke bzw. zum verstellbaren Anbringen eines Handgriffes vorgesehen. Aufgrund dieser Mittel, die bspw. Haltebügel oder dergleichen sein können, kann die Leuchte sowohl als tragbare Handleuchte als auch als Dekkenstrahler eingesetzt bzw. an einem Mast befestigt werden.

Eine besonders vorteilhafte Ausgestaltung der Erfindung ist den kennzeichnenden Merkmalen des Anspruches 6 zu entnehmen. Dabei kann im Gehäuse eine Führungsbahn vorgesehen sein, die den Einschub führt und an der der Einschub festrastbar ist, und zusätzlich kann am Einschub ein Querteil angeformt sein, dessen Abmessungen der Öffnung entsprechen, so dass die Öffnung mit dem Querteil quasi in Form eines Deckels verschliessbar ist.

Aufgrund dieser erfindungsgemässen Ausgestaltung können Bauelemente, die für den Betrieb der Leuchte erforderlich sind, auf dem Einschub befestigt werden, so dass die Montage und Überwachung dieser einzelnen Bauelemente erheblich vereinfacht wird. Zweckmässigerweise können auf dem Einschub Anschlussklemmen aufgesetzt werden, so dass das nachträgliche Anschliessen bzw. Umklemmen erheblich erleichtert ist. Es ist dann nämlich nur noch erforderlich, den Einschub aus dem Gehäuse herauszuziehen und nicht, wie bei den bekannten Anordnungen die Schutzhaube zu entfernen, um an die im Inneren des Gehäuses angeordneten elektrischen Bauelemente heranzukommen.

Diese erfindungsgemässe Ausgestaltung mit dem Einschub kann natürlich bei allen Arten von Leuchten verwendet werden, bei denen ein Gehäuse mit elektrischen Versorgungselementen und eine Schutzhaube vorgesehen sind, die getrennt voneinander angefertigt und zur Montage der Leuchte miteinander gekoppelt werden.

Eine weitere vorteilhafte Ausgestaltung der Erfindung kann dahingehen, dass der Innenraum des Gehäuses durch wenigstens eine Zwischenwand in wenigstens zwei Abteile unterteilt ist, von denen ein Abteil den den Einschub aufnehmenden Raum umgrenzt. Dabei kann ein weiteres Abteil durch eine weitere Schottwand gebildet werden, das zum Einsetzen von zur Zündung und zum Betrieb der Lampe dienenden elektrischen Bauelementen vorbehalten ist. Die Zwischenwand kann den Bauelementen angepasst werden. Wenn beispielsweise ein zylinderförmiger Kondensator und ein Starter in das Gehäuse eingesetzt werden sollen, kann diese Zwischenwand eine geschweifte Form aufweisen, die sich zumindest zum Teil den Konturen der beiden nebeneinanderliegenden Elemente anpasst. Dadurch wird eine verbesserte Lagefixierung dieser beiden Elemente bewirkt.

Ein weitere besonders vorteilhafte Ausgestaltung der Erfindung ist den Ansprüchen 11 und 12 zu entnehmen. Besondere Probleme bereitet nämlich immer das Befestigen der Schutzhaube am Gehäuse. Aufgrund der erfindungsgemässen Ausgestaltung kann die Schutzhaube an das Gehäuse angesetzt und durch Verdrehen gegenüber dem Gehäuse nach Art eines Bajonett-Verschlusses zunächst fixiert werden. Zusätzlich wird mit dem Verriegelungselement die Schutzhaube am Gehäuse festgelegt, so dass mit Sicherheit ein Herabfallen der Schutzhaube von dem Gehäuse vermieden wird. Es besteht dann noch die weitere Möglichkeit, die Schutzhaube mit dem Gehäuse über ein zusätzliches Halteelement gemäss kennzeichnenden Merkmalen des Anspruches 13 zu verbinden, wobei dieses Halteelement die Unverlierbarkeit der Schutzhaube gegenüber dem Gehäuse sicherstellt. Auch diese Ausgestaltung der Erfindung ist nicht ausschliesslich bei der Leuchte der eingangs genannten Art anwendbar, sondern kann vorteilhaft auch noch bei anderen Arten von Leuchten vorgesehen werden, bei denen die Leuchte ein Gehäuse und eine daran angebrachte Schutzhaube aufweist. Allerdings ist die Art der Befestigung besonders vorteilhaft anzuwenden bei explosionsgeschützten Leuchten, da nämlich zusätzlich zwischen der Schutzhaube und dem Gehäuse ein vorgeschriebener Luftspalt mit entsprechender Spaltweite und Spaltlänge vorgesehen werden kann.

Weitere Ausgestaltungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen sowie weitere Vorteile der Erfindung näher erläutert und beschrieben werden.

Es zeigt:
Fig. 1 eine Seitenansicht der erfindungsgemässen Leuchte, teilweise geschnitten,
Fig. 2 eine weitere, senkrecht zu der Seitenansicht gemäss Fig. 1 gesehene Seitenansicht der Leuchte nach Fig. 1,
Fig. 3 eine Aufsicht auf den Gehäuseboden,
Fig. 4 eine detailliertere Darstellung des Gehäuses im Bereich des Einschubes, geschnitten,
Fig. 5 eine Ansicht einer der Verriegelung der Schutzhaube am Gehäuse dienenden Ausnehmung,
Fig. 6 eine Schnittansicht der Verriegelung gemäss Schnittlinie VI-VI der Fig. 5.

Die Leuchte gemäss Fig. 1 und 2 besitzt ein Gehäuse 10, an dem eine Schutzhaube 11 aus klar durchsichtigem Material angebracht ist. Im Bereich des Gehäusebodens sind beidseitig Flansche 12 und 13 vorgesehen, mittels denen das Gehäuse an einer Wand oder einer Decke festgeschraubt werden kann. An den Seitenflächen des Gehäuses 10 sind Ansatzstücke 14 und 15 vorgesehen, an denen ein angenähert U-förmiger Bügel 16 angelenkt ist, mit dem die Leuchte an einem Mast befestigt werden kann. Am Boden des Gehäuses 10 befinden sich weitere Anschlusselemente 17, an denen ein Rohrstück 18 verstellbar angebracht ist, mit dem die Leuchte an einer Wand oder einer Decke befestigt werden kann. Der freie Rand 19 des Gehäuses 10 umfasst den freien Rand 20 der Schutzhaube 11 und zwar unter Zwischenfügung einer Dichtung (siehe Fig. 6).

An der Innenfläche des Gehäuses 10 im Bereich des Randes 19 ist eine Stufung 21 vorgesehen, an die ein Montageblech (Tragplatte) 22 angesetzt und daran in in Fig. 1 nicht näher dargestellter Weise befestigt ist (s. Fig. 6). Auf der dem Gehäuse zugewandten Seite des Montagebleches ist ein Klemmelement 23 befestigt, das in Form einer Lüsterklemme ausgebildet sein kann und zum elektrischen Anschluss bzw. zur elektrischen Leitungsführung von einem Aussen-Anschluss (nicht gezeigt) bis zu einer Lampe 24 dient. Auf der vom Gehäuse 10 abgewandten Seite der Tragplatte 22 ist eine Fassung 25 für die Lampe 24 befestigt, in die das Gewinde der Lampe 24 eingeschraubt werden kann. Die Fassung 25 trägt einen Innenreflektor 26 und auf der Seite der Tragplatte 22, auf der die Fassung befestigt ist, ist ein Mikroschalter 27 angebracht, der mit dem freien Rand 20 der Schutzhaube 11 zusammenwirkt und beim Abnehmen der Schutzhaube 11 betätigt wird.

Die Schutzhaube 11, die in Form eines Topfes ausgebildet ist, ist an der Innenfläche der Topfwandung 29 mit Stufenlinsen 30 zur Lichtführung und mit innenliegenden Längsrillen 31 zur Blendungsbegrenzung ausgelegt, wobei die Aussenfläche glatt ist. Auf der Tragplatte 22 ist unmittelbar der Fassung gegenüberliegend ein Vorschaltgerät 32 für die Lampe 24 befestigt.

An der Aussenfläche des Gehäuses 10 im Bereich seines Randes 19 sind zwei Schutzkorbhälften 33 und 34 schwenkbar angebracht; die Schutzkorbhälfte 33 ist dabei nur teilweise und die Schutzkorbhälfte 34 vollkommen abgeschwenkt gezeichnet. In der Fig. 2 sind beide Schutzkorbhälften zusammengeklappt gezeichnet. Eine nähere Beschreibung der Schutzkorbhälften 33 und 34 erübrigt sich insoweit, als Aufbau und Zweck derartiger Schutzkorbhälften bekannt sind. Zur schwenkbaren Halterung ist an der Aussenfläche des Gehäuserandes 19 je eine Aufnahmevorrichtung 35 für jede Schutzkorbhälfte 33, 34 angebracht, die eine nicht näher dargestellte Ausnehmung aufweisen, in die an jedem Schutzkorb angeformte Haken 36 gelenkartig eingreifen. Zusätzlich kann noch ein Aussenschirm 37 vorgesehen sein, dessen Einbau aus der Fig. 6 näher hervorgeht.

Die Aussenfläche des Gehäuses 10 ist mit Rippen 38 versehen, die am Umfang des Gehäuses - in Längsrichtung verlaufend - gleichmässig angeordnet bzw. verteilt sind. Dadurch werden Oberflächen gebildet, die eine solche statische Aufladung, die zu einer zündfähigen Entladung führen könnte, nicht gestatten; die einzelnen Oberflächenbereiche sind nicht grösser als 100 cm².

Das Gehäuse 10 besitzt an der Seitenwand eine kreisförmige Ausnehmung bzw. Öffnung 40, in die ein Einschub 41 eingeführt werden kann, auf dem Klemmbausteine 42 befestigt sind. An dem Einschub 41 ist ein Querteil 43 angeformt, das in seinen Abmessungen der Öffnung 40 entspricht und somit als Deckel für diese Öffnung dient. Die Aussenfläche des Querteiles 43 besitzt in gleicher Weise die Rillen bzw. Rippen 38, was in der Fig. 2 durch die geschlängelte Linie angedeutet ist. Das kreisrunde, zylinderartige Querteil 43 besitzt einen flanschartigen Randbord 44, an den sich nach innen hin ein zylinderförmiger Ansatz 45 anschliesst, der eine Nut 46 zur Aufnahme einer Dichtung 47 aufweist. Zusammen mit der Begrenzungsfläche 48 für die Öffnung bildet die Abdichtung 46/47 eine sogenannte schwadendichte Abdichtung für das Innere des Gehäuses.

Im Inneren des Gehäuses sind Schottwände 49 und 50 vorgesehen; die Schottwand 49 begrenzt teilweise zusammen mit der Schottwand 50 den Raum 51, in den der Einschub 41 eingefügt wird; die beiden Schottwände 49 und 50 umgrenzen gemeinsam einen Schottungsraum 52, in dem ein Zündpulser 53 und ein Kondensator 54 für die Versorgung bzw. Zündung der Lampe 24 vorgesehen sind. Man erkennt aus Fig. 2, dass die Schottwände 49 bzw. 50 in dem Bereich, in dem sie den Raum 52 umgrenzen, den äusseren Umfangsformen von Zündpulser 53 und Kondensator 54 angepasst sind.

Die Zuführung der elektrischen Leitungen erfolgt über die Anschlusselemente bzw. Ansatzstücke 14 bzw. 15, die Einführungsöffnungen 55 für die elektrischen Zuführungsleitungen (nicht gezeigt) begrenzen.

Da die Schutzhaube aus Kunststoff besteht, können sich auf ihr statische Aufladungen bilden. An ihrem Umfang sind längsverlaufende Stege 56 vorgesehen (in Fig. 1 ist nur ein Steg zu sehen), die die Oberfläche der Schutzhaube 11 in Abschnitte unterteilen, die eine statische Aufladung zulassen, die unter derjenigen Aufladung liegt, die zündfähige Entladungen erzeugen könnte.

An dem Querteil 43 befindet sich ein Handgriff 57 und eine Befestigungsschraube 58 zur Befestigung des Querteils.

Die Darstellung in den Fig. 1 bis 3 ist mehr schematisch, wogegen die in den Fig. 4 und ff. dargestellten Ausführungsformen die einzelnen Details deutlicher heraustreten lassen. Man erkennt in der Fig. 4, dass die Schottwand 49 zusammen mit der Schottwand 50 und dem Gehäuse 10 ein einziges Teil bildet, also einstückig damit ausgeführt ist, wogegen der den Raum 52 abteilende Bereich der Schottwand 49 ein eigenes Teilelement darstellt, das mit dem den Raum 51 abteilenden Bereich der Schottwand 49 mittels einer Schraubenverbindung 59 fest verbunden ist. Der getrennt von der Schottwand 49 ausgebildete Schottwandbereich besitzt die Bezugsziffer 60; dieser Bereich ist exakt der Aussenform des Zündpulser 53 bzw. dem Kondensator 54 angepasst, wobei zusätzlich in der Schottwand 60 Ausnehmungen 61 bzw. 62 vorgesehen sind, die die Form von Schlitzen aufweisen und durch die hindurch Haltebänder 63 und 64 für den Zündpulser 53 bzw. den Kondensator 54 hindurchgefädelt sind.

Die Fig. 7 zeigt eine Schnittansicht gemäss Schnittlinie VII-VII. Man erkennt den Raum 52, in dem der Kondensator 54 angeordnet ist. Dieser Raum 52 ist von dem Aufnahmeraum 51 für den Einschub 41 mittels der Schottwand 50 getrennt. Der Einschub 41 ist an in dem Raum 51 befindlichen Schienen 66 und 67 geführt, wobei die Schienen 66 und 67 Nuten 68 und 69 aufweisen, in die am Einschub 41 angeformte Federn (Leisten) 70 und 71 eingreifen und in diesen gleiten. Die freien Enden der Schienen 68 und 69 besitzen nach innen weisende Anschlagnasen 72, 73, die den Einschub 41 teilweise übergreifen. Am Einschub 41 sind hochstehende Anschlagnocken 90 und 91 vorzusehen, die mit den Anschlagnasen 72, 73 zusammenwirken, wodurch ein Herausziehen des Einschubes 41 verhindert, zumindest aber behindert wird. Das Querteil 43 ist gemäss dem Umfang des Gehäuses gebogen, wobei das Randbord 44 gegen den äusseren Rand der Öffnung 40 zum Anliegen kommt. Das Querteil 43 wird mittels der Befestigungsschraubenverbindung 58 am Gehäuse fixiert.

Die Fig. 7 zeigt den Gehäuseumfang mit den Rippen 38, die nicht wie in Fig. 3 schematisch dargestellt eine Schlängel-Form, sondern tatsächlich eine eckige Zick-Zack-Form besitzen.

Es sei nun bezug genommen auf die Fig. 5 und 6.

Man erkennt in der Fig. 6 den Rand 19 des Gehäuses 10 und im Inneren die Stufung 21, auf der die Tragplatte 22 aufliegt und darauf mit einer nur angedeuteten Schrauben-Verbindung 22a befestigt ist. Der Randbereich 19 umfasst den Randbereich 20 der Schutzhaube 11. Die Schutzhaube besitzt zwei nebeneinanderliegende umlaufende Nuten 74 und 74a, die parallel zueinanderliegen, wobei in der Nut 74 eine Dichtung 75 (siehe auch Fig. 1) eingelegt ist. Die Schutzhaube 11 besitzt zwei diametral gegenüberliegende, radial nach aussen vorspringende Zapfen 76 (wenn vier Zapfen vorhanden sind, sind diese um 90° am Umfang versetzt angeordnet). Die Länge der Zapfen 76 ist so gewählt, dass der Abstand der freien Zapfenflächen 77 von der Mittelachse der Schutzhaube 11 wenigstens gleichgross ist wie der Aussendurchmesser des Randes 19. Der Rand 19 besitzt, wie aus der Fig. 5 ersichtlich ist, hakenförmige Ausnehmungen 78, die einen in axialer Richtung des Gehäuses 10 verlaufenden Bereich 79 und einen daran anschliessenden, 90° dazu abgewinkelten, in Umfangsrichtung verlaufenden Bereich 80 aufweisen. Ihre Breite ist dem Durchmesser der Zapfen 76 angepasst. Der Rand 19 besitzt im Bereich 80 eine kreisförmige Erweiterung 85, in die ein Vorsprung 82 an einer Verriegelungsbuchse 81 eingesetzt ist, die mittels am Vorsprung 82 angeformter Nasen 86 in der Erweiterung 85 gehalten ist. Die Verriegelungsbuchse 81 besitzt einen flanschartigen Kragen 87, der eine radial verlaufende axiale Vertiefung 88 aufweist. Auf der äusseren Fläche des Randes 19 sind um 90° versetzt zwei zur Erweiterung 85 radial verlaufende Rippen 89 vorgesehen, die der Vertiefung 88 angepasst sind, so dass die Buchse 81 in zwei Stellungen festrastbar ist, in denen die Rippen 89 in die Vertiefungen 88 einrasten. Die Buchse 81 besitzt im Bereich des Vorsprungs einen dem Zapfen 76 und der Ausnehmung 78 angepassten Schlitz bei 82a (nicht näher gezeichnet), so dass der Zapfen 76 bei eingesetzter Buchse je nach deren Stellung in den Bereich 80 ein- und ausgefahren werden kann oder darin festgehalten wird. Zur Verbindung von Schutzhaube 11 und Gehäuse 10 wird die Schutzhaube mit ihren Zapfen 76 in die Ausnehmungen 78 eingefügt und zwar zunächst im Bereich 79 in Richtung der Mittelachse von Schutzhaube und Gehäuse und im Bereich 80 relativ zu dem Gehäuse verdreht, bis die Zapfen 76 ans Ende des Bereiches 80 anschlagen. Dabei gelangen die Zapfen 76 auch in das durch den Vorsprung 82 begrenzte zylindrische Sackloch 92. Zur Fixierung der Zapfen und damit zur Fixierung der Schutzhaube 11 gegenüber dem Gehäuse 10 werden die Verriegelungsbuchsen 81 mittels eines Werkzeuges mittels eines Schlitzes 83 verdreht, wodurch die Zapfen von dem Vorsprung umschlossen werden und somit eine unverschiebliche Festlegung der Zapfen 76 und der Schutzhaube 11 erfolgt.

Gleichzeitig mit der Fixierung der Schutzhaube 11 über die Zapfen 76 und die Verriegelungsbuchse 81 wird auch der Schirm 37 fixiert. Dieser besitzt im Bereich der Zapfen 76 Bohrungen 84, die über die Zapfen 76 geschoben werden, bevor die Schutzhaube 11 an das Gehäuse angefügt wird.

Zwecks Erreichung einer Unverlierbarkeit der Schutzhaube bezogen auf das Gehäuse ist ein Verbindungselement 93 vorgesehen, das biegbar ist und einerseits am Gehäuse 10 und andererseits an der Schutzhaube auf nicht näher dargestellte Weise befestigt ist.

Als Lichtquellen bzw. Lampen können folgende Lampen verwendet werden:
NAV (Hochdruck-Natriumlampen), HQI (Halogenlampen), HQL (Quecksilberdampflampen), Kompaktleuchtstofflampen (PL, SL etc.), Halogen-Glühlampen bzw. Glühlampen und andere mehr. Die Leuchte kann in explosibler Atmosphäre oder auch als Industrieleuchte bei erschwerten Einsatzbedingungen mit hoher Chemikalienbeständigkeit, hoher Festigkeit und Beständigkeit gegen hohe Umgebungstemperaturen ausgebildet bzw. eingesetzt werden.

## Patentansprüche

1. Leuchte mit einem elektrische Bauelemente (23, 32, 53, 54) aufnehmenden Gehäuse (10), an dem eine Tragplatte (22) zur Halterung eines Reflektors (26) und einer Lampe (24) befestigt ist, und mit einer mit dem Gehäuse lösbar verbundenen, an der Innenfläche eine lichtleitende Profilierung aufweisenden Schutzhaube (11) aus klar durchsichtigem Material zur Abdeckung von Lampe und Reflektor, dadurch gekennzeichnet, dass das Gehäuse (10) aus Kunststoff hergestellt und mit so vielen Rippen (38) an seiner äusseren Oberfläche zu deren Unterteilung versehen ist, dass Abschnitte gebildet sind, deren Flächenabmessungen eine zu einer zündfähigen Entladung führende elektrostatische Aufladung verhindern.

2. Leuchte nach Anspruch 1, dadurch gekennzeichnet, dass der Kunststoff ein faserverstärkter oder unverstärkter Thermo- oder Duroplast ist.

3. Leuchte nach Anspruch 1 oder 2, dadurch gekennzeichnet, dass das Gehäuse (10) in seinem zur Schutzhaube hin offenen Bereich (19) im Durchmesser stufenförmig erweitert ist und dass der erweiterte Bereich den Randbereich der Schutzhaube (11) umgreift und andererseits der Stufenabsatz die den Reflektor (26) und die Lampe (24) halternde Tragplatte (22) trägt.

4. Leuchte nach ewinem der Ansprüche 1 bis 3, dadurch gekennzeichnet, dass an der Endseite des Gehäuses (10) Mittel zur verstellbaren Halterung des Gehäuses an einer Wand, Decke oder einem Mast bzw. zur verstellbaren Anbringung eines Haltegriffes vorgesehen sind.

5. Leuchte nach einem der vorigen Ansprüche, dadurch gekennzeichnet, dass die Rippen (38) in Längsrichtung des Gehäuses verlaufen.

6. Leuchte, insbesondere nach einem der vorigen Ansprüche, dadurch gekennzeichnet, dass das Gehäuse (10) an seiner Seitenwand eine Öffnung (40) aufweist, durch die hindurch ein Einschub (41) mit daran befestigten Bauelementen (42) in das Gehäuse einschiebbar ist.

7. Leuchte nach Anspruch 6, dadurch gekennzeichnet, dass im Gehäuse eine Führungsbahn (66, 68; 67, 69) vorgesehen ist, die den Einschub (41) führt und an der der Einschub gegen Herausfallen gesichert ist.

8. Leuchte nach Anspruch 6 oder 7, dadurch gekennzeichnet, dass am Einschub (41) ein der Gehäuseoberfläche entsprechender Querteil (43) angeformt ist, dessen Abmessungen der Öffnung (40) entsprechen, so dass die Öffnung mittels des als Deckel dienenden Querteiles (43) verschliessbar ist.

9. Leuchte, insbesondere nach einem der vorigen Ansprüche, dadurch gekennzeichnet, dass der Innenraum des Gehäuses durch wenigstens eine Schottungswand (49, 50) in wenigstens zwei Abteile (51) unterteilt ist, von denen ein Abteil (51) das den Einschub (41) aufnehmenden Raum umgrenzt.

10. Leuchte nach Anspruch 9, dadurch gekennzeichnet, dass eine weitere Schottungswand (50) vorgesehen ist, die mit der Schottungswand (49) ein weiteres Abteil (52) zum Einsetzen von zur Zündung und zum Betrieb der Lampe dienenden elektrischen Bauelementen (Zündpulser und Kondensator, 53, 54) bildet.

11. Leuchte, insbesondere nach einem der vorigen Ansprüche, dadurch gekennzeichnet, dass die Schutzhaube (11) mit dem Gehäuse (10) mittels eines Bajonett-Verschlusses verbunden ist.

12. Leuchte nach Anspruch 11, dadurch gekennzeichnet, dass vom Rand des Gehäuses (10) ausgehend wenigstens zwei gleichmässig am Umfang verteilte hakenförmige Ausnehmungen (78) vorgesehen sind, die einen in axialer Richtung verlaufenden Bereich (79) und einen in Umfangsrichtung verlaufenden Bereich (80) aufweisen, und dass an der Aussenseite der Schutzhaube (11) der Anzahl der Ausnehmungen (78) entsprechende Zapfen (76) vorgesehen sind, die in die Ausnehmungen (78) einfügbar sind.

13. Leuchte nach Anspruch 12, dadurch gekennzeichnet, dass die Schutzhaube (11) am Gehäuse (10) mittels wenigstens einer einen der Zapfen (76) umgreifende, durch die Gehäusewandung hindurchgreifende Fixierungsbuchse verriegelt bzw. festgehalten ist.

14. Leuchte nach einem der vorigen Ansprüche, dadurch gekennzeichnet, dass zusätzlich Mittel zur unverlierbaren Halterung der Schutzhaube (11) am Gehäuse vorgesehen sind.

15. Leuchte nach Anspruch 14, dadurch gekennzeichnet, dass die Mittel durch ein flexibles Band (85) gebildet sind, das einerseits an der Schutzhaube (11) und andererseits an dem Gehäuse (10) befestigt ist.

16. Leuchte nach Anspruch 14, dadurch gekennzeichnet, dass an der Schutzhaube eine Stange gelenkig und um eine tangential an der Schutzhaube und quer zur Mittelachse der Schutzhaube verlaufende Achse angelenkt und am Gehäuse in axialer Richtung verschiebbar angebracht ist.

## Claims

1. Light with a housing (10) accommodating electric components (23, 32, 53, 54), on which housing a support plate (22) for the holding of a reflector (26) and a lamp (24) is fixed, and with a protective shroud (11) of clearly transparent material for the covering of lamp and reflector, which protective shroud is detachably connected to the housing and has a light-conductive profiling, the housing being detachably connected to the protective shroud, characterized in that the housing (10) is made of plastic and is provided with so many ribs (38) on its outer surface, for the subdivision of the same that sections are formed, the area dimensions of which prevent an electrostatic charge leading to an ignitable discharge.

2. Light according to Claim 1, characterized in that the plastic is a fibre-reinforced or unreinforced thermo-plastic or thermoset material.

3. Light according to Claim 1 or 2, characterized in that the housing (10) is extended step-shaped in diameter in its region (19) open towards the protective shroud and in that the extended region embraces the edge region of the protective shroud (11) and on the other hand the step shoulder carries the support plate (22) retaining the reflector (26) and the lamp (24).

4. Light according to one of Claims 1 to 3, characterized in that means for the adjustable mounting of the housing on a wall, ceiling or a pole or for the adjustable attachment of a handle are provided on the end-side of the housing (10).

5. Light according to one of the preceding claims, characterized in that the ribs (38) run in longitudinal direction of the housing.

6. Light, in particular according to one of the preceding claims, characterized in that the housing (10) has on its side wall an opening (40), through which a slide-in unit (41) with components (42) fixed thereto can be pushed into the housing.

7. Light according to Claim 6, characterized in that a guide track (66, 68; 67, 69) is provided in the housing, which guide track guides the slide-in unit (41) and to which the slide-in unit is secured to prevent it dropping out.

8. Light according to Claim 6 or 7, characterized in that a cross part (43) corresponding to the housing surface, are (sic) integrally attached to the slide-in unit (41) and its dimensions correspond to the opening (40) in such a way that the opening can be closed by the cross part (43) serving as a cover.

9. Light, in particular according to one of the preceding claims, characterized in that the interior of the housing is subdivided by at least one bulkhead partition (49, 50) into at least two compartments (51), of which one compartment (51) delimits the space receiving the slide-in unit (41).

10. Light according to Claim 9, characterized in that a further bulkhead partition (50) is provided, which with the bulkhead partition (49) a further compartment (52) is provided (sic) for the insertion of electric components (ignition pulsator and capacitor, 53, 54) serving for the ignition and operation of the lamp.

11. Light, in particular according to one of the preceding claims, characterized in that the protective shroud (11) is connected to the housing (10) by means of a bayonet closure.

12. Light according to Claim 11, characterized in that at least two hook-shaped clearances (78), starting from the edge of the housing (10) and distributed evenly around the periphery, are provided, which clearances have one region (79) running in axial direction and one region (80) running in circumferential direction, and in that pins (76), corresponding to the number of clearances (78) are provided on the outside of the protective shroud (11), which pins can be inserted into the clearances (78).

13. Light according to Claim 12, characterized in that the protective shroud (11) is locked or held fast on the housing (10) by means of at least one fixing bushes (sic) penetrating the housing wall and embracing one of the pins (76).

14. Light according to 1 of the preceding claims, characterized in that additional means for the captive retention of the protective shroud (11) are provided on the housing.

15. Light according to Claim 14, characterized in that the means are formed by a flexible strap (85), which is fixed on the one hand to the protective shroud (11) and on the other hand to the housing (10).

16. Light according to Claim 14, characterized in that a rod is coupled to the protective shroud pivotally and about an axis running tangentially to the protective shroud and transversely to the central axis of the protective shroud, and is attached to the housing displaceably in axial direction.

## Revendications

1. Luminaire comportant un boîtier (10) qui reçoit des composants électriques (23, 32, 53, 54) et auquel est fixée une plaque-support (22) pour supporter un réflecteur (26) et une lampe (24), et comportant une coiffe protectrice (1 1) amoviblement liée au boîtier et dotée, sur sa surface intérieure, d'un profilage transmettant la lumière, cette coiffe, en matière translucide, servant à recouvrir la lampe et le réflecteur, caractérisé par le fait que le boîtier (10) est réalisé en matière plastique et est muni, sur sa surface extérieure, de nervures (38) en nombre tel qu'elles subdivisent cette surface en portions dont les dimensions empêchent la formation d'une charge électrostatique conduisant à une décharge capable de provoquer un allumage.

2. Luminaire selon la revendication 1, caractérisé par le fait que la matière plastique est une matière thermoplastique ou thermodurcissable, renforcée ou non-renforcée par des fibres.

3. Luminaire selon revendication 1 ou 2, caractérisé par le fait que, dans sa région (19) ouverte vers la coiffe protectrice, le boîtier (10) présente une augmentation de diamètre en forme de gradin, et par le fait que la région élargie s'emboîte sur la région marginale de la coiffe protectrice (11) et que, de l'autre côté, l'épaulement résultant du gradin porte la plaque-support (22) supportant le réflecteur (26) et la lampe (24).

4. Luminaire selon l'une des revendications 1 à 3, caractérisé par le fait que des moyens pour fixer de manière réglable le boîtier à une paroi, un plafond ou un mât, ou pour appliquer de manière réglable une poignée, sont prévus sur la face extrême du boîtier.

5. Luminaire selon l'une des revendications précédentes, caractérisé par le fait que les nervures (38) suivent la direction longitudinale du boîtier.

6. Luminaire, notamment selon l'une des revendications précédentes, caractérisé par le fait que le boîtier (10) présente sur sa paroi latérale une ouverture (40) par laquelle un tiroir (41 ) auquel des composants (42) sont fixés peut être introduit dans le boîtier.

7. Luminaire selon revendication 6, caractérisé par le fait qu'une glissière (66, 68; 67, 69) guidant le tiroir (41), et sur laquelle ce tiroir est arrêté de manière à ne pas pouvoir s'échapper, est prévue dans le boîtier.

8. Luminaire selon revendication 6 ou 7, caractérisé par le fait qu'une partie transversale (43) correspondant à la surface du boîtier est formée sur le tiroir (41) et possède des dimensions correspondant à l'ouverture (40), de sorte que cette dernière peut être fermée au moyen de cette partie transversale (43) faisant office de couvercle.

9. Luminaire, notamment selon l'une des revendications précédentes, caractérisé par le fait qu'au moins une cloison (49, 50) subdivise l'espace intérieur du boîtier en au moins deux compartiments (51) dont l'un (51) circonscrit l'espace recevant le tiroir (41).

10. Luminaire selon revendication 9, caractérisé par le fait qu'il est prévu une autre cloison (50) qui, avec la première cloison (49) forme un autre compartiment (52) pour l'insertion de composants électriques (générateur d'impulsions d'allumage et condensateur, 53, 54) servant à l'allumage et au fonctionnement de la lampe.

11. Luminaire, notamment selon l'une des revendications précédentes, caractérisé par le fait que la coiffe protectrice (11) est liée au boîtier (10) au moyen d'un joint à baïonnette.

12. Luminaire selon revendication 11, caractérisé par le fait qu'il est prévu, en partant du boîtier (10), au moins deux évidements (78) en forme de crochet régulièrement répartis sur le pourtour, lesquels présentent une région (79) dirigée suivant une direction axiale et une région (80) dirigée suivant une direction périmétrique, et par le fait qu'il est prévu, sur le côté extérieur de la coiffe protectrice (11), ), des tétons (76) en nombre correspondant à celui des évidements (78) dans lesquels ils peuvent être engagés.

13. Luminaire selon revendication 12, caractérisé par le fait que la coiffe protectrice (11) est verrouillée ou maintenue sur le boîtier (10) au moyen d'au moins une douille de fixation traversant la paroi du boîtier et entourant l'un des tétons (76).

14. Luminaire selon l'une des revendications précédentes, caractérisé par le fait que des moyens pour maintenir de manière imperdable la coiffe protectrice (11) sont prévus en plus sur le boîtier.

15. Luminaire selon revendication 14, caractérisé par le fait que les moyens sont constitués par une bande flexible (85) qui est fixée d'un côté à la coiffe protectrice (11) et de l'autre côté au boîtier (10).

16. Luminaire selon revendication 14, caractérisé par le fait qu'une tige est montée de manière articulée sur la coiffe protectrice en étant articulée autour d'un axe dirigé tangentiellement à la coiffe protectrice et transversalement à l'axe central de celle-ci, et est montée de façon déplaçable en direction axiale sur le boîtier.
